# EUROPÄISCHE PATENTSCHRIFT

(11) **EP 3 659 472 B1**
(45) Veröffentlichungstag und Bekanntmachung des Hinweises auf die Patenterteilung: **14.12.2022**
(21) Anmeldenummer: 19212638.1
(22) Anmeldetag: 29.11.2019
(51) Int. Cl.: A47G 33/06, A47F 5/04, B44C 5/00

(54) **DEKORATIONSGEBILDE IN BAUMFORM**
TREE-SHAPED DECORATIVE STRUCTURE
STRUCTURE DÉCORATIVE EN FORME D'ARBRE

(30) Priorität: 29.11.2018 CH 14712018
(43) Veröffentlichungstag der Anmeldung: 03.06.2020
(73) Patentinhaber: Matera Productmanagement GmbH, 8608 Bubikon (CH)
(72) Erfinder: Kägi, Alex, 8608 Bubikon (CH)
(74) Vertreter: Frei Patent Attorneys

(56) Entgegenhaltungen:
- EP-A2- 2 208 895
- DE-U- 1 849 826
- JP-U- S5 019 702
- US-A- 1 089 290
- US-A- 5 678 698
- HomeMadeMimi: "Wooden Dowel Christmas Tree : Home Made Mimi", , 23. Dezember 2015 (2015-12-23), Seiten 1-2, XP054980384, Gefunden im Internet: URL:httphttps://www.youtube.com/watch?v=DS XcMEiEy3Is://www.youtube.com/watch?v=DSXcM EiEy3I [gefunden am 2020-04-16]

## Beschreibung

Die Erfindung bezieht sich auf das Gebiet von Dekorationsgebilden in Baumform.

Ein derartiges Dekorationsgebilde ist beispielsweise aus US 2003 099786 bekannt. Darin ist ein Halter für Dekorationslichtketten beschrieben, welcher einen Stamm und daran befestigte Äste aufweist. Die Äste sind durch Ringe an Grundplatten befestigt, welche wiederum am Stamm befestigt sind. Die Äste können durch die Ringbefestigung an der Grundplatte von einem Anschlag auf der Grundplatte zum Stamm hin geschwenkt werden, beispielsweise für eine platzsparende Lagerung bei Nichtgebrauch. Auch DE1849826U und US5678698A beschreiben bekannte Dekorationsgebilde.

Bekannte Dekorationsgebilde weisen den Nachteil auf, dass für eine platzsparende Lagerung Mechanismen vorgesehen sind, welche die Grösse des Dekorationsgebildes nur in geringem Mass verringern. Die zur platzsparenden Lagerung vorgesehenen Mechanismen bekannter Dekorationsgebilde sind kompliziert ausgebildet, was mit hohen Produktionskosten verbunden ist, die Dekorationsgebilde anfällig für Funktionsstörungen und Defekte macht und/oder die Handhabung erschwert. Solche kompliziert ausgebildeten Mechanismen weisen häufig besonders belastete Stellen auf, welche eine Verwendung von teurem Material wie etwa Metall nötig machen. Bekannte Dekorationsgebilde weisen aufgrund dieser kompliziert ausgebildeten Mechanismen teilweise in gebrauchsbereitem Zustand Formen auf, welche sich deutlich von einer Baumform unterscheiden.

Es ist deshalb Aufgabe der Erfindung, ein Dekorationsgebilde zu schaffen, welches mindestens einen der oben genannten Nachteile mindestens teilweise behebt.

Diese Aufgabe löst ein Dekorationsgebilde mit den Merkmalen des entsprechenden unabhängigen Patentanspruchs. Vorteilhafte Ausführungen können den abhängigen Ansprüchen, der Beschreibung und/oder den Figuren entnommen werden.

Das erfindungsgemässe Dekorationsgebilde in Baumform ist zum Anbringen von Dekorationsmaterial geeignet und umfasst einen Zentralträger, Seitenträger und Arme, wobei das Dekorationsgebilde 80 Gewichtsprozent oder mehr Holzwerkstoff aufweist. Im Zentralträger sind Befestigungselemente für eine Befestigung der Seitenträger angeordnet. In gebrauchsbereitem Zustand des Dekorationsgebildes ist eine Längsachse des Zentralträgers im Wesentlichen in Gravitationsrichtung angeordnet. In gebrauchsbereitem Zustand des Dekorationsgebildes sind die Seitenträger durch jeweils eines der Befestigungselemente des Zentralträgers drehfest und lösbar am Zentralträger befestigt und seitlich von der Längsachse des Zentralträgers abstehend angeordnet. In gebrauchsbereitem Zustand des Dekorationsgebildes sind die Arme an den Seitenträgern befestigt und seitlich vom jeweiligen Seitenträger abstehend angeordnet. Die Befestigungselemente umfassen kreisrunde Bohrungen für die Seitenträger sowie Drehsicherungselemente in Form von Drehsicherungsstiften. Ein dem Zentralträger zugewandtes Ende des Seitenträgers weist eine Abflachung auf, die zum Ende des Seitenträgers hin zunimmt, so dass eine Art abgeschnittene Keilform entsteht. Der Zentralträger weist eine Drehsicherungsstiftbohrung auf, welche räumlich derart angeordnet ist, dass ein in der Drehsicherungsstiftbohrung befindlicher Drehsicherungsstift teilweise in die kreisrunde Bohrung für die Seitenträger hineinragt. In gebrauchsbereitem Zustand ist der in die kreisrunde Bohrung für die Seitenträger hineinragende Teil des Drehsicherungsstifts in kraftschlüssigem Kontakt mit der Abflachung des Seitenträgers.

Im Wesentlichen in Gravitationsrichtung weisend bedeutet, dass die Richtung mit der Gravitationsrichtung maximal einen Winkel von 30 Winkelgrad einschliesst. Insbesondere kann dieser Winkel maximal 20 Winkelgrad sein. Dieser Winkel kann beispielsweise maximal 10 Winkelgrad betragen.

In gebrauchsbereitem Zustand des Dekorationsgebildes ist jeder Arm an einem Seitenträger befestigt. Dabei muss nicht jeder Seitenträger einen oder mehrere daran befestigte Arme aufweisen.

Insbesondere weist in gebrauchsbereitem Zustand des Dekorationsgebildes jeder Seitenträger einen oder mehrere daran befestigte Arme auf.

Durch die lösbare Befestigung der Seitenträger am Zentralträger wird es möglich, das Dekorationsgebilde bei Nichtgebrauch und/oder für Transportzwecke platzsparend in Teilstücken zu lagern. Befestigungselemente im Zentralträger können frei von besonders belasteten Stellen eines komplizierten beweglichen Mechanismus ausgebildet werden. Auf teures stark belastbares Material kann dadurch verzichtet werden. Die Teilstücke des Dekorationsgebildes sind frei beweglich und können zueinander platzsparend angeordnet werden, insbesondere für eine Lagerung bei Nichtgebrauch und/oder Transport. Austausch und Ersatz einzelner Komponenten ist einfach zu bewerkstelligen, was Reparatur und Wartung vereinfacht, beschleunigt und/oder verbilligt.

Mit drehfest befestigt ist gemeint, dass eine Befestigung eines Stückes (z.B. des Seitenträgers) an einem Gegenstück (z.B. dem Zentralträger) durch einen Mechanismus erfolgt, welcher ausgebildet ist, beim Befestigungsvorgang das Stück relativ zum Gegenstück maximal um 360 Winkelgrad zu drehen und danach in einem Zustand zu fixieren, welcher eine Drehung des Stücks relativ zum Gegenstück verhindert.

Beispielsweise kann eine vorliegend nicht beanspruchte Steckverbindung mit einem asymmetrisch angeordneten Zapfen eine drehfeste Befestigung ausbilden.

Insbesondere ist ein (beispielsweise einrastender) Bajonettverschluss eine drehfeste Befestigung, welche vorliegend nicht beansprucht ist.

Erfindungsgemäss ist am Seitenträger eine ebene Fläche ausgebildet, welche mindestens teilweise in kraftschlüssigem Kontakt mit dem Befestigungselement des Zentralträgers steht und durch diesen kraftschlüssigen Kontakt in gebrauchsbereitem Zustand drehfest und lösbar am Zentralträger befestigt ist.

Die ebene Fläche am dem Zentralträger zugewandten Ende des Seitenträgers ist derart ausgebildet, dass ein Querschnitt des Seitenträgers sich gegen das dem Zentralträger zugewandten Ende des Seitenträgers hin verringert.

Anders ausgedrückt läuft der Seitenträger wegen dieser ebenen Fläche gegen sein dem Zentralträger zugewandtes Ende zuspitzend oder keilförmig zu. Dabei ist der Abschluss des zuspitzend oder keilförmig zulaufenden Endes des Seitenträgers stumpf ausgebildet.

Eine Aussparung im Zentralträger bildet einen Teil des Befestigungselements. Optional ist die drehfeste Befestigung als Mechanismus ausgebildet, bei welchem sich das Stück und das Gegenstück beim Befestigungsvorgang relativ zueinander frei von einer Rotation bewegen.

Erfindungsgemäss umfasst ein Mechanismus zur drehfesten Befestigung eine Drehsicherung, also ein Element, welches eine Drehung verhindert.

Die Drehsicherung ist als mindestens teilweise in eine Aussparung im Zentralträger hineinragendes Drehsicherungselement ausgebildet. Dabei umfasst das Befestigungselement die Aussparung im Zentralelement und das Drehsicherungselement.

Der in die Aussparung des Zentralträgers hineinragende Teil des Drehsicherungselements steht in gebrauchsbereitem Zustand mindestens teilweise in kraftschlüssigem Kontakt mit der am Seitenträger ausgebildeten ebenen Fläche, um die Drehfestigkeit des Seitenträgers relativ zum Zentralträger zu gewährleisten.

Die Drehfestigkeit der Befestigung der Seitenträger am Zentralträger verhindert ein Verdrehen der Seitenträger, insbesondere bei Belastung durch Dekorationsmaterial.

Die Anordnung der Befestigungselemente im Zentralträger und insbesondere eine mindestens teilweise Ausbildung der Befestigungselemente im Zentralträger reduziert oder eliminiert den Bedarf an weiteren Komponenten (wie etwa von zusätzlichen Grundplatten) und erlaubt eine einfache Konstruktion (im Gegensatz zu kompliziert ausgebildeten Mechanismen). Dies erlaubt eine kostengünstige Herstellung. Die einfache Konstruktion ist wenig störanfällig und stabil. Durch die Anordnung der Befestigungselemente im Zentralträger und insbesondere eine Ausbildung der Befestigungselemente im Zentralträger ist das Dekorationsgebilde kompakt ausgebildet, sowohl in gebrauchsbereitem Zustand als auch in zerlegtem Zustand zur Lagerung. Durch die im Zentralträger angeordneten Befestigungselemente kann das Dekorationsgebilde eine Form nahe einer Baumform aufweisen.

Mit Baumform ist eine umhüllende dreidimensionale Aussenform gemeint, beispielsweise eine Spitzkegelform mit anschliessendem Kreiszylinder für gewisse Nadelbäume mit Stamm oder ein Ellipsoid mit anschliessendem Kreiszylinder für gewisse Laubbäume mit Stamm.

Insbesondere ist mit Baumform eine Form und Anordnung von Zentralträger, Seitenträger und Armen gemeint, welche dabei Stamm, Ast und Zweig entsprechen.

Der Zentralträger kann zylinderförmig ausgebildet sein. Insbesondere ist der Zentralträger kreiszylinderförmig ausgebildet.

Der Zentralträger kann in Form eines Kegels ausgebildet sein. Insbesondere ist der Zentralträger als Kegelstumpf ausgebildet.

Insbesondere ist der Zentralträger frei von vorspringenden Elementen.

Insbesondere ist der Zentralträger frei von über eine zylinderförmige Grundform hinaus ragenden Elementen.

Insbesondere ist der Zentralträger frei von über eine kegelförmige Grundform hinaus ragenden Elementen. Beispielsweise ist der Zentralträger frei von über eine kegelstumpfförmige Grundform hinaus ragenden Elementen.

Insbesondere ist der Zentralträger rotationssymmetrisch ausgebildet.

Dass das Dekorationsgebilde 80 Gewichtsprozent oder mehr Holzwerkstoff aufweist hat den Vorteil, dass das Dekorationsgebilde kostengünstig, nachhaltig und hinsichtlich der Materialeigenschaften nahe an einem echten Baum hergestellt und ausgebildet werden kann.

Mit Holzwerkstoff ist im Rahmen dieser Anmeldung Werkstoff gemeint, welcher Holz oder Holzbestandteile umfasst und grösstenteils daraus besteht. Sowohl Vollholz, Sperrholz oder auch Holzspanplatten sind Beispiele für einen Holzwerkstoff.

Insbesondere weist der Holzwerkstoff selber einen Gewichtsanteil von mindestens 85 Prozent an Holz auf. Beispielsweise weist der Holzwerkstoff einen Gewichtsanteil von mindestens 90 Prozent an Holz auf. Der Holzwerkstoff kann einen Gewichtsanteil von mindestens 95 Prozent an Holz aufweisen.

Insbesondere kann das Dekorationsgebilde 90 Gewichtsprozent oder mehr Holzwerkstoff aufweisen. Insbesondere weist das Dekorationsgebilde 95 Gewichtsprozent oder mehr Holzwerkstoff auf.

Das Dekorationsgebilde kann ganz aus Holzwerkstoff bestehen. Insbesondere kann das Dekorationsgebilde kann ganz aus Massivholz bestehen.

Optional ist ein Anteil aller Arme lösbar am Seitenträger befestigt. Insbesondere sind alle Arme lösbar am Seitenträger befestigt.

Optional ist ein Anteil aller Arme drehfest und lösbar am Seitenträger befestigt. Insbesondere sind alle Arme drehfest und lösbar am Seitenträger befestigt.

Weiter oben beschriebene Vorteile von vom Zentralträger lösbaren Seitenträgern gelten analog für vom Seitenträger lösbaren Armen. Dasselbe gilt für drehfest und lösbar befestigte Seitenträger bzw. Arme.

Alternativ können alle Arme unlösbar am Seitenträger befestigt sein.

Optional schneidet in gebrauchsbereitem Zustand des Dekorationsgebildes eine Längsachse eines ersten Seitenträgers eine von der Längsachse des Zentralträgers und einer Längsachse eines zweiten Seitenträgers aufgespannte Ebene in nur einem Punkt.

Damit ist gemeint, dass die Seitenträger dreidimensional in unterschiedliche Richtungen weisend vom Zentralträger abstehen und nicht in einer Ebene angeordnet sind. Dies erlaubt eine dreidimensionale Anordnung von Dekorationsmaterial.

Optional sind der Zentralträger, die Seitenträger und die Arme im Wesentlichen gerade ausgebildet.

Im Wesentlichen gerade bedeutet, dass ein räumlicher Körper entlang seiner Längsachse eine maximale Abweichung von 30 Winkelgrad von einer Geraden aufweist. Insbesondere beträgt die maximale Abweichung von einer Gerade 20 Winkelgrad. Die maximale Abweichung von einer Geraden kann 10 Winkelgrad betragen.

Gerade Zentralträger, Seitenträger und Arme lassen sich platzsparend anordnen bei Nichtgebrauch. Gerade Zentralträger, Seitenträger und Arme können kostengünstig hergestellt werden.

Optional kann das Dekorationsgebilde in gebrauchsbereitem Zustand durch eine Fixierung des Zentralträgers stabil positioniert werden.

Die stabile Positionierung des Dekorationsgebildes durch eine Fixierung des Zentralträgers erlaubt es, das Dekorationsgebilde einfach und zentral zu Halten und zu Befestigen. Analog zu einem natürlichen Baum kann das Dekorationsgebilde an einem den Stamm (respektive den Zentralträger) fixierenden Ständer oder Halter befestigt werden.

Alternativ oder zusätzlich kann das Dekorationsgebilde durch eine Fixierung mindestens eines Seitenträgers stabil positioniert werden.

Optional ist der Zentralträger einstückig ausgebildet.

Ein einstückiger Zentralträger ist stabil und kann kostengünstig hergestellt werden.

Der Zentralträger kann aber auch mehrstückig ausgebildet sein.

Optional ist der Zentralträgers entlang seiner Längsachse 0.1 Meter oder länger ausgebildet ist und 3 Meter oder kürzer ausgebildet ist.

Optional ist der Zentralträgers entlang seiner Längsachse 0.5 Meter oder länger ausgebildet ist und 3 Meter oder kürzer ausgebildet ist.

Insbesondere ist der Zentralträgers entlang seiner Längsachse 0.5 Meter oder länger ausgebildet und 2.5 Meter oder kürzer ausgebildet. Der Zentralträgers kann entlang seiner Längsachse 1 Meter oder länger ausgebildet sein und 2 Meter oder kürzer ausgebildet sein.

Optional schliesst in gebrauchsbereitem Zustand des Dekorationsgebildes eine Längsachse des Seitenträgers mit der Längsachse des Zentralträgers einen Winkel von weniger als 90 Grad und mindestens 60 Grad ein, wobei eine Spitze dieses Winkels in Richtung Gravitationsrichtung angeordnet ist.

Anders ausgedrückt sind die Seitenträger relativ zu einer Normalebene zur Längsachse des Zentralträgers in einem Winkel von grösser als null Grad und mit maximal 30 Grad nach oben angeordnet (also entgegen der Gravitationsrichtung). Auf eine andere Weise gesagt: die Seitenträger sind am Zentralträger angeordnet wie nach oben angewinkelte Äste beispielsweise einer Tanne an deren Stamm (zwischen horizontaler Anordnung und maximal 30 Grad Neigung nach oben).

Beispielsweise schliesst in gebrauchsbereitem Zustand des Dekorationsgebildes die Längsachse des Seitenträgers mit der Längsachse des Zentralträgers einen Winkel von weniger als 90 Grad und mindestens 70 Grad ein, wobei eine Spitze dieses Winkels in Richtung Gravitationsrichtung angeordnet ist. Dieser Winkel kann auch weniger als 90 Grad und mindestens 80 Grad betragen.

Alternativ können die Seitenträger rechtwinklig vom Zentralträger abstehen.

Insbesondere können in gebrauchsbereitem Zustand des Dekorationsgebildes die oben beschriebenen Winkel zwischen der Längsachse des Seitenträgers und der Längsachse des Zentralträgers eingeschlossen sein, die Spitze dieser Winkels aber in Richtung entgegen der Gravitationsrichtung angeordnet sein. Somit würden also die Seitenträger abwärts (also in Gravitationsrichtung) geneigt sein, wie nach unten angewinkelte Äste eines Baumes.

Optional bildet das Dekorationsgebilde in gebrauchsbereitem Zustand im Bereich der Seitenträger eine kegelförmige umhüllende Aussenform aus, welche sich entgegen der Gravitationsrichtung verjüngt.

Optional bildet das Dekorationsgebilde in gebrauchsbereitem Zustand im Bereich der Seitenträger eine ellipsoide umhüllende Aussenform aus.

Optional bestehen der Zentralträger, die Seitenträger und die Arme aus Holz.

Im Folgenden wird der Erfindungsgegenstand anhand eines Ausführungsbeispiels, welches in den beiliegenden Zeichnungen dargestellt ist, näher erläutert. Es zeigen jeweils schematisch:
- Figur 1: ein vorliegend nicht beanspruchtes Dekorationsgebilde in perspektivischer Ansicht;
- Figur 2: eine perspektivische Ansicht eines Teils eines Zentralträgers des Dekorationsgebildes aus Figur 1 und ein davon gelöster Seitenträger;
- Figur 3: dasselbe wie in Figur 2 in Seitenansicht;
- Figur 4: dasselbe wie in Figur 2 in Draufsicht;
- Figur 5: eine erfindungsgemässe, zweite Ausführungsform eines Dekorationsgebildes in einer Ansicht analog zu Figur 2;
- Figur 6: das Dekorationsgebilde aus Figur 5 in einer Ansicht analog zu Figur 3;
- Figur 7: das Dekorationsgebilde aus Figur 5 in einer Ansicht analog zu Figur 4.

Grundsätzlich sind in den Figuren gleiche Teile mit gleichen Bezugszeichen versehen.

Mit den Bezeichnungen links, rechts, unten und oben wird auf die Zeichnungsebene der Figuren Bezug genommen.

In Figur 1 ist ein vorliegend nicht beanspruchtes Dekorationsgebilde 1 in perspektivischer Ansicht dargestellt. Das Dekorationsgebilde umfasst einen in Gravitationsrichtung angeordneten Zentralträger 2. An diesem Zentralträger 2 sind seitlich und in einem Winkel von 10 Winkelgrad nach oben (i.e. entgegen der Gravitationsrichtung weisend) abstehend drehfest und lösbar Seitenträger 3 befestigt. An vielen aber nicht allen Seitenträgern 3 sind seitlich abstehende Arme 4 befestigt. Die Arme 4 sind lösbar am jeweiligen Seitenträger befestigt. Einige Seitenträger 3 weisen keine daran befestigte Arme 4 auf. Einige Arme 4 weisen daran befestigte weitere Arme 4 auf.

Die in Figur 1 gezeigte Halterung 10 wird nicht vom Dekorationsgebilde 1 umfasst, sondern dient lediglich der schematischen Darstellung einer möglichen räumlichen Fixierung des Dekorationsgebildes 1. Der Zentralträger 2 ist in der Halterung 10 fixiert und dadurch stabil positioniert. Das Dekorationsgebilde 1 steht somit eigenstabil und lediglich vom Zentralträger 2 gestützt frei im Raum. Das Dekorationsgebilde 1 weist dabei eine Baumform auf, welche einer Tanne gleicht. Die vom Dekorationsgebilde 1 gezeigte Baumform ist eine umhüllenden Aussenform in Spitzkegelform (im Bereich der Seitenträger 3) mit unten anschliessendem Kreiszylinder (der Teil des Zentralträgers 2, welcher sich zur Halterung 10 erstreckt). Zentralträger 2, Seitenträger 3 und Arme 4 sind aus massivem Holz gefertigt.

Figur 2 zeigt eine perspektivische Ansicht eines Teils eines Zentralträgers 2 des Dekorationsgebildes 1 aus Figur 1 und einen davon gelösten Seitenträger 3. Am Seitenträger 3 sind Arme 4 befestigt. Im Zentralträger 2 ist ein Befestigungselement 5 angeordnet, in diesem Fall ist im Zentralträger 2 eine kreisrunde Bohrung für eine Steckverbindung ausgebildet. Diese im Zentralträger 2 ausgebildete kreisrunde Bohrung ist ein erster Teil eines Befestigungselements 5. In der kreisrunden Bohrung angeordnet und vom Befestigungselement 5 umfasst (als zweiter Teil des Befestigungselements 5) ist eine Drehsicherung 6 fixiert - in den Figuren 2 bis 4 zum besseren Verständnis separat dargestellt und vom Zentralträger 2 und von der kreisrunden Bohrung des Befestigungselements 5 entfernt angeordnet dargestellt. Die Drehsicherung 6 ist aus Holz gefertigt (kann aber auch Plastik umfassen oder daraus bestehen) und weist eine Nut auf, welche eine Drehung eines in der Nut befindlichen Elements verhindert.

An einem dem Zentralträger 2 zugewandten Ende des Seitenträgers 3 ist ein Gegenstück zur Nut der Drehsicherung 6 ausgebildet. Steckt man dieses Gegenstück in die Nut der Drehsicherung 6, ist der Seitenträger 3 drehsicher und lösbar (wegen der lösbaren Steckverbindung) am Zentralträger 2 befestigt. Dies erlaubt eine einfache, rasche, drehfeste und stabile Befestigung der Seitenträger 3 am Zentralträger 2 und ebenso eine einfache rasche Lösung der Seitenträger 3 vom Zentralträger 2.

In Figur 3 ist dasselbe wie in Figur 2 dargestellt, allerdings in Seitenansicht. Und Figur 4 zeigt dasselbe in Draufsicht. Die Fixierung der Drehsicherung 6 in der Bohrung im Zentralträger 2 ist in Figur 4 durch verengende Elemente am Ende der Bohrung dargestellt (auf deren Darstellung wurde in Figur 3 aus Gründen der Übersichtlichkeit verzichtet).

In den Figuren 5 bis 7 ist eine erfindungsgemässe, zweite Ausführungsform des Dekorationsgebildes dargestellt. Dabei zeigen die Figuren 5 bis 7 Ansichten der erfindungsgemässen, zweiten Ausführungsform analog zu den Ansichten des vorliegend nicht beanspruchten Dekorationsgebildes in Figuren 2 bis 4. Als einziger Unterschied zum Dekorationsgebilde in den Figuren 2 bis 4 ist in der zweiten Ausführungsform die Drehsicherung unterschiedlich ausgebildet. In den Figuren 2 bis 4 ist eine Drehsicherung 6 mit einer Nut ausgebildet, und der Seitenträger 3 weist ein entsprechendes Gegenstück auf. Im Gegensatz dazu ist in der erfindungsgemässen, zweiten Ausführungsform in Figuren 5 bis 7 der Seitenträger 3 an seinem dem Zentralträger 2 zugewandten Ende abgeflacht (an dem Ende, an welchem der Seitenträger 3 in gebrauchsbereitem Zustand am Zentralträger 2 befestigt ist), wodurch am Seitenträger 3 eine ebene Fläche ausgebildet wird. Und es kommt ein Drehsicherungsstift 8 zum Einsatz, welcher als Drehsicherungselement dient. Diese Abflachung des Seitenträgers 3 nimmt zum Ende des Seitenträgers 3 hin zu, so dass eine Art abgeschnittene Keilform entsteht. Die schmale Spitze dieser stumpfen i.e. abgeschnittenen Keilform ist am Ende des Seitenträgers 3 angeordnet, dem Zentralträger 2 zugewandt.

Bei der erfindungsgemässen, zweiten Ausführungsform weist der Zentralträger 2 quer zur Bohrung des Befestigungselements 5 eine Drehsicherungsstiftbohrung 7 auf. Die Drehsicherungsstiftbohrung 7 ist zur Bohrung des Befestigungselements 5 räumlich derart angeordnet, dass ein in der Drehsicherungsstiftbohrung 7 befindlicher Drehsicherungsstift 8 teilweise in die Bohrung des Befestigungselements 5 hineinragt. Dies ist in Figuren 6 und 7 gut ersichtlich. Im gebrauchsbereiten Zustand ist der in die Bohrung des Befestigungselements 5 hineinragende Teil des Drehsicherungsstifts 8 in kraftschlüssigem Kontakt mit der Abflachung am Ende des Seitenträgers 3 und ermöglicht auf diese Weise eine drehfeste Befestigung des Seitenträgers 3 am Zentralträger 2. In gebrauchsbereitem Zustand ist die ganze Abflachung des Seitenträgers 3 vom Zentralträger 2 umfasst. Die Abflachung des Seitenträgers 3 ragt mit anderen Worten in gebrauchsbereitem Zustand nicht über den Zentralträger 2 hinaus.

## Patentansprüche

1. Dekorationsgebilde (1) in Baumform zum Anbringen von Dekorationsmaterial, umfassend einen Zentralträger (2), Seitenträger (3) und Arme (4), wobei
- das Dekorationsgebilde (1) 80 Gewichtsprozent oder mehr Holzwerkstoff aufweist,
- im Zentralträger (2) Befestigungselemente (5) für eine Befestigung der Seitenträger (3) angeordnet sind und in gebrauchsbereitem Zustand des Dekorationsgebildes (1) eine Längsachse des Zentralträgers (2) im Wesentlichen in Gravitationsrichtung angeordnet ist und,
- in gebrauchsbereitem Zustand des Dekorationsgebildes (1) die Seitenträger (3) durch jeweils eines der Befestigungselemente (5) des Zentralträgers (2) drehfest und lösbar am Zentralträger (2) befestigt sind und seitlich von der Längsachse des Zentralträgers (2) abstehend angeordnet sind,
- in gebrauchsbereitem Zustand des Dekorationsgebildes (1) die Arme (4) an den Seitenträgern (3) befestigt sind und seitlich vom jeweiligen Seitenträger (3) abstehend angeordnet sind,
- die Befestigungselemente (5) Aussparungen im Zentralträger (2) in Form von kreisrunden Bohrungen für die Seitenträger (3) umfassen,
- die Befestigungselemente (5) Drehsicherungselemente in Form von Drehsicherungsstiften (8) umfassen,
- ein dem Zentralträger (2) zugewandtes Ende des Seitenträgers (3) eine Abflachung aufweist, die zum Ende des Seitenträgers (3) hin zunimmt, so dass eine Art abgeschnittene Keilform entsteht,
- der Zentralträger (2) eine Drehsicherungsstiftbohrung (7) aufweist, räumlich derart angeordnet, dass ein in der Drehsicherungsstiftbohrung (7) befindlicher Drehsicherungsstift (8) teilweise in die kreisrunde Bohrung für die Seitenträger (3) hineinragt, und
- in gebrauchsbereitem Zustand der in die kreisrunde Bohrung für die Seitenträger (3) hineinragende Teil des Drehsicherungsstifts (8) in kraftschlüssigem Kontakt mit der Abflachung des Seitenträgers (3) ist.

2. Dekorationsgebilde (1) gemäss Anspruch 1, **dadurch gekennzeichnet, dass** ein Anteil aller Arme (4) lösbar am Seitenträger (3) befestigt sind.

3. Dekorationsgebilde (1) gemäss Anspruch 1 oder 2, **dadurch gekennzeichnet, dass** in gebrauchsbereitem Zustand des Dekorationsgebildes (1) eine Längsachse eines ersten Seitenträgers (3) eine von der Längsachse des Zentralträgers (2) und einer Längsachse eines zweiten Seitenträgers (3) aufgespannte Ebene in nur einem Punkt schneidet.

4. Dekorationsgebilde (1) gemäss einem der Ansprüche 1 bis 3, **dadurch gekennzeichnet, dass** der Zentralträger (2), die Seitenträger (3) und die Arme (4) im Wesentlichen gerade ausgebildet sind.

5. Dekorationsgebilde (1) gemäss einem der Ansprüche 1 bis 4, **dadurch gekennzeichnet, dass** das Dekorationsgebilde (1) in gebrauchsbereitem Zustand durch eine Fixierung des Zentralträgers (2) stabil positioniert werden kann.

6. Dekorationsgebilde (1) gemäss einem der Ansprüche 1 bis 5, **dadurch gekennzeichnet, dass** der Zentralträger (2) einstückig ausgebildet ist.

7. Dekorationsgebilde (1) gemäss einem der Ansprüche 1 bis 6, **dadurch gekennzeichnet, dass** der Zentralträgers (2) entlang seiner Längsachse 0.5 Meter oder länger ausgebildet ist und 3 Meter oder kürzer ausgebildet ist.

8. Dekorationsgebilde (1) gemäss einem der Ansprüche 1 bis 7, **dadurch gekennzeichnet, dass** in gebrauchsbereitem Zustand des Dekorationsgebildes (1) eine Längsachse des Seitenträgers (3) mit der Längsachse des Zentralträgers (2) einen Winkel von weniger als 90 Grad und mindestens 60 Grad einschliesst, wobei eine Spitze dieses Winkels in Richtung Gravitationsrichtung angeordnet ist.

9. Dekorationsgebilde (1) gemäss einem der Ansprüche 1 bis 8, **dadurch gekennzeichnet, dass** das Dekorationsgebilde (1) in gebrauchsbereitem Zustand im Bereich der Seitenträger (3) eine kegelförmige umhüllende Aussenform ausbildet, welche sich entgegen der Gravitationsrichtung verjüngt.

10. Dekorationsgebilde (1) gemäss einem der Ansprüche 1 bis 9, **dadurch gekennzeichnet, dass** der Zentralträger (2), die Seitenträger (3) und die Arme (4) aus Holz bestehen.

## Claims

1. A decorative structure (1) in the form of a tree for attaching decorative material, comprising a central support (2), side supports (3) and arms (4), wherein
- the decorative structure (1) comprises 80% or more by weight of wood material,
- fastening elements (5) are arranged in the central support (2) for fastening the side supports (3), and in the ready-for-use state of the decorative structure (1), a longitudinal axis of the central support (2) is arranged essentially in the direction of gravity, and,
- in the ready-for-use state of the decorative structure (1), the side supports (3) are fastened to the central support (2) in a rotationally fixed and detachable manner by in each case one of the fastening elements (5) of the central support (2) and are arranged so as to project laterally from the longitudinal axis of the central support (2),
- in the ready-for-use state of the decorative structure (1), the arms (4) are fastened to the side supports (3) and are arranged projecting laterally from the respective side support (3),
- the fastening elements (5) comprise recesses in the central support (2) in the form of circular bores for the side supports (3),
- the fastening elements (5) comprise anti-rotation elements in the form of anti-rotation pins (8),
- an end of the side support (3) facing the central support (2) features a flattening which increases towards the end of the side support (3) so that a kind of truncated wedge shape is formed,
- the central support (2) features an anti-rotation pin bore (7), spatially arranged such that an anti-rotation pin (8) located in the anti-rotation pin bore (7) partially projects into the circular bore for the side support (3), and
- in the ready-for-use state, the part of the anti-rotation pin (8) projecting into the circular bore for the side supports (3) is in frictional contact with the flattening of the side support (3).

2. Decorative structure (1) according to claim 1, **characterized in that** a proportion of all arms (4) is detachably attached to the side support (3).

3. Decorative structure (1) according to claim 1 or 2, **characterized in that**, in the ready-for-use state of the decorative structure (1), a longitudinal axis of a first side support (3) intersects a plane spanned by the longitudinal axis of the central support (2) and a longitudinal axis of a second side support (3) at only one point.

4. Decorative structure (1) according to any one of claims 1 to 3, **characterized in that** the central support (2), the side supports (3) and the arms (4) are substantially straight.

5. Decorative structure (1) according to one of claims 1 to 4, **characterized in that** the decorative structure (1) can be stably positioned in the ready-for-use state by fixing the central support (2).

6. Decorative structure (1) according to one of claims 1 to 5, **characterized in that** the central support (2) is formed in one piece.

7. Decorative structure (1) according to one of claims 1 to 6, **characterized in that** the central support (2), along its longitudinal axis, is 0.5 meters long or longer and is 3 meters long or shorter.

8. Decorative structure (1) according to one of claims 1 to 7, **characterized in that**, in the ready-for-use state of the decorative structure (1), a longitudinal axis of the side support (3) encloses an angle of less than 90 degrees and at least 60 degrees with the longitudinal axis of the central support (2), a peak of this angle being arranged in the direction of gravity.

9. Decorative structure (1) according to one of claims 1 to 8, **characterized in that** the decorative structure (1) in the ready-for-use state forms in the region of the side supports (3) a conical enveloping outer shape which tapers counter to the direction of gravity.

10. Decorative structure (1) according to one of claims 1 to 9, **characterized in that** the central support (2), the side supports (3) and the arms (4) are made of wood.

## Revendications

1. Structure décorative (1) en forme d'arbre pour l'application de matériau décoratif, comprenant un support central (2), des supports latéraux (3) et des bras (4), dans laquelle
- la structure décorative (1) comprend 80 % en poids ou plus de matériau en bois,
- des éléments de fixation (5) sont disposés dans le support central (2) pour une fixation des supports latéraux (3) et, à l'état prêt à l'emploi de la structure décorative (1), un axe longitudinal du support central (2) est disposé essentiellement dans la direction de la gravitation et,
- à l'état prêt à l'emploi de la structure décorative (1), les supports latéraux (3) sont fixés de manière fixe en rotation et amovible au support central (2) par respectivement l'un des éléments de fixation (5) du support central (2) et sont disposés latéralement en saillie par rapport à l'axe longitudinal du support central (2),
- à l'état prêt à l'emploi de la structure décorative (1), les bras (4) sont fixés aux supports latéraux (3) et sont disposés latéralement en saillie par rapport au support latéral (3) respectif,
- les éléments de fixation (5) comprennent des évidements dans le support central (2) sous forme de trous circulaires pour les supports latéraux (3),
- les éléments de fixation (5) comprennent des éléments de blocage en rotation sous la forme de goupilles de blocage de rotation (8),
- une extrémité du support latéral (3) orienté vers le support central (2) présente un aplatissement qui progresse en direction de l'extrémité du support latéral (3), de sorte qu'il en résulte une sorte de forme de coin tronqué,
- le support central (2) présente un trou de goupille de blocage de rotation (7), disposé spatialement de telle sorte qu'une goupille de blocage de rotation (8) se trouvant dans le trou de goupille de blocage de rotation (7) pénètre partiellement dans le trou circulaire pour les supports latéraux (3), et
- à l'état prêt à l'emploi, la partie de la goupille de blocage de rotation (8) qui pénètre dans le trou circulaire pour les supports latéraux (3) est en contact par adhérence avec l'aplatissement du support latéral (3).

2. Structure décorative (1) selon la revendication 1, **caractérisée en ce qu'**une partie de tous les bras (4) sont fixés de manière amovible au support latéral (3).

3. Structure décorative (1) selon la revendication 1 ou 2, **caractérisée en ce que**, lorsque la structure décorative (1) est à l'état prêt à l'emploi, un axe longitudinal d'un premier support latéral (3) coupe en un seul point un plan défini par l'axe longitudinal du support central (2) et un axe longitudinal d'un deuxième support latéral (3).

4. Structure décorative (1) selon l'une des revendications 1 à 3, **caractérisée en ce que** le support central (2), les supports latéraux (3) et les bras (4) sont essentiellement droits.

5. Structure décorative (1) selon l'une des revendications 1 à 4, **caractérisée en ce que** la structure décorative (1) à l'état prêt à l'emploi peut être positionnée de manière stable par une fixation du support central (2).

6. Structure décorative (1) selon l'une des revendications 1 à 5, **caractérisée en ce que** le support central (2) est formé d'une seule pièce.

7. Structure décorative (1) selon l'une des revendications 1 à 6, **caractérisée en ce que** le support central (2), le long de son axe longitudinal, est formé de 0,5 mètre ou plus long et est formé de 3 mètres ou moins.

8. Structure décorative (1) selon l'une des revendications 1 à 7, **caractérisée en ce que** la structure décorative (1) à l'état prêt à l'emploi, un axe longitudinal du support latéral (3) forme avec l'axe longitudinal du support central (2) un angle de moins de 90 degrés et d'au moins 60 degrés, un sommet de cet angle étant disposé dans la direction de la gravitation.

9. Structure décorative (1) selon l'une des revendications 1 à 8, **caractérisée en ce que** la structure décorative (1), à l'état prêt à l'emploi, forme dans la zone des supports latéraux (3) une forme extérieure enveloppante conique qui se rétrécit dans le sens opposé à la direction de la gravité.

10. Structure décorative (1) selon l'une des revendications 1 à 9, **caractérisée en ce que** le support central (2), les supports latéraux (3) et les bras (4) sont en bois.
